# EUROPÄISCHE PATENTSCHRIFT

(11) **EP 2 152 113 B1**
(45) Veröffentlichungstag und Bekanntmachung des Hinweises auf die Patenterteilung: **09.11.2011**
(21) Anmeldenummer: 08748376.4
(22) Anmeldetag: 03.06.2008
(51) Int. Cl.: A45B 19/04, A45B 25/14, A45B 7/00, A45B 23/00

(54) **FREIARMSCHIRM**
FREE-ARM CANOPY
PARASOL À BRAS LIBRE

(30) Priorität: 04.06.2007 CH 882072007
(43) Veröffentlichungstag der Anmeldung: 17.02.2010
(73) Patentinhaber: GLATZ AG, 8500 Frauenfeld (CH)
(72) Erfinder: GLATZ, Gustav, Adolf, CH-8500 Frauenfeld (CH)
(74) Vertreter: Schmauder & Partner AG Patent- & Markenanwälte VSP
(86) Internationale Anmeldenummer: PCT/CH2008/000246
(87) Internationale Veröffentlichungsnummer: WO 2008/148233

(56) Entgegenhaltungen:
- EP-A- 1 400 186
- EP-A- 1 654 952
- DE-U1- 29 906 116
- US-A1- 2005 268 952

## Beschreibung

### Technisches Gebiet

Die Erfindung betrifft einen Freiarmschirm gemäss dem Oberbegriff von Anspruch 1.

### Stand der Technik

Ein Freiarmschirm der eingangs genannten Art ist aus der WO 98/08411 A1 bekannt. Das Verschieben, das heisst Aus- und Einfahren eines Auslegers an einer am oberen Ende des Mastes angeordneten Auslegerhalterung bereitet Schwierigkeiten, da sich der Ausleger mit zunehmender Auszugslänge an der Auslegerhalterung verkantet und verklemmt, sodass der Ausleger praktisch nur noch durch Anheben verschoben werden kann. Diese Probleme werden dadurch verstärkt, dass der Schirm mittels eines Kugelgelenkes am Ausleger angeschlossen ist, wodurch ein weiteres Einstellen und Anpassen des Schirmes möglich ist. Dadurch wird jedoch die Gefahr eines seitlichen Verkantens des Auslegers während des Verschiebens erhöht. Ähnliche Probleme ergeben sich übrigens auch beim Höhenverstellen eines teleskopierbaren Mastes eines solchen Freiarmschirmes. DE 29906116 U offenbart auch einen Freiarmschirm mit einem Mast.

Es sind verschiedene Bauweisen von Freiarmschirmen bekannt, die sich dem wandernden Sonnenstand anpassen lassen. Aus der WO 2005/018369 A1 ist ein Freiarmschirm bekannt, bei welchem der Ausleger am Mast mit einem höhenverstellbaren Schlitten verbunden ist. Eine Stützstrebe verbindet das obere Mast-Ende mit dem mittleren Bereich des Auslegers. Nachteilig dabei ist, dass die Stützstrebe eine Führungskurve festlegt und der Ausleger somit nicht unabhängig von einer Führungsstütze beliebig in horizontaler Richtung eingestellt werden kann. Diese Bauart ist nicht höhenverstellbar, gewichtsintensiv und sperrig im Versand.

Versuche haben gezeigt, dass die Führung des Auslegers mittels Rollen nicht a priori das Problem löst. Wenn die Rollen unterhalb und oberhalb des Auslegers angeordnet werden, beginnt die Ausfahrbewegung mit zunehmender Ausfuhrlänge zu stottern. Um ein weiches vollständiges Ausfahren zu ermöglichen ist es auch bei dieser Bauart notwendig, den Schirmteil etwas anzuheben und den Ausleger vom Schirmteil her nach vorne auszuziehen oder wieder einzuschieben. Zusätzliche Probleme ergeben sich, wenn der Ausleger als Bogen ausgeführt ist, da diese Ausbildung das seitliche Verkanten und Klemmen begünstigt. Hinzu kommt, dass der Ausleger von der Schirmseite her in der Regel wegen im Schutz des Schirmes aufgestellter Möbel schwer zugänglich ist.

### Darstellung der Erfindung

Die Aufgabe der Erfindung ist es, die Verstellschritte eines Freiarmschirmes der eingangs genannten Art leichtgängig zu gestalten.

Die Aufgabe der Erfindung wird durch einen Freiarmschirm nach Anspruch 1 gelöst. Dabei haben die Massnahmen der Erfindung zur Folge, dass sich der Ausleger des Schirmes - nach dem Lösen einer Arretierung - über seine ganze Länge leichtgängig und ohne seitliches Verkanten bewegen lässt, das heisst, dass der Ausleger ohne zusätzliche Abstützungen aus- und eingefahren werden kann. Diese Massnahmen sind insbesondere für einen Schirm nach der WO 98/08411 1 A geeignet. Dabei muss der Ausleger nicht geradlinig sein, sondern die Vorteile ergeben sich insbesondere auch dann, wenn der Ausleger mit seinen Führungsbahnen in Form eines Bogens ausgebildet ist. Dieser Bogen muss nicht kreissegmentförmig sein, sondern kann auch den Ausschnitt einer anderen Kegelschnittform (Ellipsensegment, Hyperbelsegment oder Parabelsegment) oder einer synthetischen Form aneinandergesetzter Stücke mit sich änderndem Krümmungsradius entsprechen.

Vorteilhafte Ausgestaltungen sind in den Ansprüchen 2 bis 13 angegeben.

Eine besonders vorteilhafte Ausgestaltung mit Rollen als Halte-und Führungsglieder ist in Anspruch 2 dargelegt, da dann die Rollen - wenn sie quer zur Achse der Rolle belastet werden - wobei verhindern, dass die Stirnseiten der Rollen an den Grundflächen der nutenartigen Führungsbahn bremsend anstehen und diese beschädigen können, da sie einen entsprechenden Abstand von der Grundfläche aufweisen.

Bei entsprechender Abstimmung der Formen von Halte-und Führungsglied und Führungsbahn kann das Führungsglied zum Bremsklotz ausgebildet werden.

Vorteilhaft ist die Ausgestaltung des Freiarmschirms, wenn die Mittelachse der Führungsbahnen in etwa mit der Mittelachse des Mastes und/oder des Auslegers zusammen fallen, jedenfalls nicht mehr als 15%, vorzugsweise nicht mehr als 10% der Dicke des entsprechenden Profils des Mastes und/oder des Auslegers von deren Mittelachse abweichen (Anspruch 4).

Die erfindungsgemässe Lösung ist von besonderem Vorteil bei der Ausbildung des Freiarmschirmes gemäss Anspruch 5, wonach die Auslegerhalterung mit zumindest vier Rollen ausgebildet ist, von denen jeweils zwei in eine links- und eine rechtsseitige Führungsbahn des Auslegers eingreifen. Vorteilhaft in Bezug auf die Stabilität und Lastverteilung ist es, wenn der Achsabstand zwischen vorderen und hinteren Rollen 7 bis 15%, vorzugsweise ca. 10% der Ausfahrlänge des Auslegers misst (Anspruch 6).

Zur Aufnahme grösserer Lasten kann es vorteilhaft sein, Doppelrollen mit einem wippfähigen Waagbalken zu verwenden (Anspruch 7).

Der Ausleger kann geradlinig ausgebildet sein oder aber auch bogenförmig gemäss Anspruch 8.

Es ist eine vorteilhafte Ausgestaltung, wenn die Auslegerhalterung am Mast kippbar angeordnet ist und zumindest eine Arretiervorrichtung zum Feststellen und Lösen der Ausfahrposition des Auslegers und seiner Kippposition, einzeln oder in Kombination aufweist (Anspruch 9).

Vorteilhaft ist der Einsatz mindestens eines Keils, welcher so ausgebildet und angeordnet ist, dass er gleichzeitig über eine Verzahnung eine Sicherheitsverrastung mit dem Mastkopf einerseits und über Keilflächen eine kraftschlüssige Verbindung zwischen Mastkopf und Ausleger andererseits bewirkt. (Anspruch 10). Vorzugsweise weist die Arretiervorrichtung zwei gegenläufige, gegeneinander verspannbare Keile auf (Anspruch 11). Die Verzahnung des Keiles kann Nocken oder Nuten aufweisen, die beim Arretiervorgang in entsprechende Nuten oder Nocken am Mastkopf eingreifen und eine formschlüssige Arretierung bewirken (Anspruch 12). Zur kraftschlüssigen Feststellung des Auslegers weist der Keil Keilflächen, auf die mit Keilflächen einer Bremsbacke zusammenwirken, welche am Ausleger reibschlüssig ansteht (Anspruch 13).

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Weitere Einzelheiten, Vorteile und Merkmale des Gegenstandes der vorliegenden Erfindung ergeben sich aus der nachfolgenden Beschreibung der dazu gehörenden Zeichnungen, in denen - beispielhaft - erfindungsgemässe Freiarmschirme erläutert werden. In den Zeichnungen zeigt:
- Figur 1: eine Darstellung eines Freiarmschirms gemäss einem bevorzugten Ausführungsbeispiel der Erfindung, in aufgespanntem Zustand, in Seitenansicht
- Figur 2: eine Darstellung des Freiarmschirms gemäss Figur 1, in zusammengeklapptem Zustand;
- Figur 3: die Auslegerhalterung des Freiarmschirmes gemäss Figur 1 im Schnitt III-III der Figur 1 und in grösserem Massstab;
- Figur 4: eine Explosionszeichnung der Auslegerhalterung gemäss Figur 3;
- Figur 5a: eine Darstellung der Rollen in Laufstellung am Beispiel einer bevorzugten Ausführungsform des Ausleger- oder Mastprofils;
- Figur 5b: eine Darstellung der Rollen in Laufstellung am Beispiel einer alternativen Ausführungsform;
- Figur 6a: eine Darstellung der Rollen in Bremsstellung am Beispiel der bevorzugten Ausführungsform des Ausleger- oder Mastprofils;
- Figur 6b: eine Darstellung der Rollen in Bremsstellung am Beispiel der alternativen Ausführungsform;
- Figur 7: eine Darstellung einer - erfinderischen, aber nicht beanspruchten - Ausführungsform mit Explosionszeichnung des Verbindungsbereiches eines mit einem Mastunterteil teleskopierbaren Mastoberteiles gemäss Figur 1;
- Figur 8: einen horizontalen Schnitt durch die Höhenarretierung der Figur 7.
- Figur 9: die Darstellung einer Alternative der Ausführung der Erfindung mit zwei Rollen, die über einen Waagbalken eingesetzt sind, um die Lasten zu verteilen, in Sichtrichtung der Rollenachse und die Stutzachse; und
- Figur 10: die Darstellung im Querschnitt quer zu den Rollenachsen gemäss Figur 9.

### Wege zur Ausführung der Erfindung

In Figur 1 ist ein Freiarmschirm gemäss einem bevorzugten Ausführungsbeispiel der Erfindung aufgespannt von der Seite gezeigt und als Ganzes mit 2 bezeichnet. Der Freiarmschirm besteht im Wesentlichen aus einem Mast 4 und einem Ausleger 6, der am Mast 4 aus- und einfahrbar, das heisst in seiner Längsrichtung verschiebbar in der Auslegerhalterung 8 angeordnet ist, und eine Dachkonstruktion 10 herkömmlicher Bauweise trägt. Die Dachkonstruktion ist dabei in der Art eines Schirmes, Fächers oder Spannrahmens oder in ähnlicher Weise aufgespannt. In Figur 1 ist der Mastoberteil 70 in ausgefahrener Position. Die Figur 2 zeigt den Schirm der Figur 1, wobei die Dachkonstruktion 10 geschlossen und der Ausleger 6 soweit in der Auslegerhalterung 8 eingefahren ist, bis ein Anschlag 12 des Auslegers an der Auslegerhalterung 8 ansteht. Die Auslegerhalterung 8 ist überdies um die Kippachse 14 in die Schliessstellung gekippt, sodass der Ausleger 6 gegen den Mast 4 geschwenkt ist. In Figur 2 ist der Mastoberteil in abgesenkter Position.

Die Auslegerhalterung 8 weist ein Gehäuse 16 aus zwei Gehäusehälften 16a, 16b auf, in denen jeweils zwei Rollen 18 angeordnet sind, welche in eine links-und eine rechtsseitige Führungsbahn 20 des Auslegers 6 eingreifen (Figur 3). Die Führungsbahnen 20 sind nutenartig ausgebildet und weisen Grundflächen 22 und Seitenflächen 24 auf, mit denen die Laufflächen 26 der Rollen 18 zusammen wirken. Der Ausleger 6 und die Führungsbahnen 20 können geradlinig oder wie im vorliegenden Beispiel gebogen ausgeführt sein.

Die Mittelachse 28 der Führungsbahnen 20 sollte nicht-mehr als 15%, vorzugsweise nicht mehr als 10% der Dicke des Auslegers 6 von dessen Mittelachse 30 abweichen. Die seitliche Anordnung der Rollen 18 auf der Höhe der Mittelachse 30 des Auslegers 6 bringt die erwünschte Leichtgängigkeit. Je nach Länge der Ausfahrdistanz entsteht erheblicher Druck auf die Rollen 18. Um Überbelastungen von Rollen 18 und Laufflächen zu vermeiden, wird in Laufrichtung genügend Rollenabstand eingerichtet. Bewährt hat sich ein Rollenabstand von 7 bis 15%, vorzugsweise von ca. 10%.der Ausfahrlänge des Auslegers 6.

Im bevorzugten Ausführungsbeispiel weisen die Rollen 18 - wie in den Figuren 5a und 6a dargestellt - seitliche Führungskonturen 32 auf, die jeweils die Laufflächen 26 der Rollen 18 begrenzen. Die Rollen 18 mit den Führungskonturen 32 wirken mit Randkonturen 34 der Führungsbahnen 20 zusammen. Die Dimensionen der Rollen 18 und der Führungsbahnen 20 sind derart ausgelegt, dass je nach Kraftrichtung die Rollen 18 entweder nur als Lauf- un d Führungsrollen wirken können, wie in Figur 5a gezeigt, oder auch als Brems- bzw. Arretierungsmittel, wie in Figur 6a dargestellt. Die Rollen 18 funktionieren als reine Lauf- und Führungsrollen gemäss Figur 5a, wenn sie überwiegend quer zur ihrer Achse 37 belastet sind. Dann verhindern die Führungskonturen 32, welche mit den Randkonturen 34 der Führungsbahnen 20 zusammenwirken, ein tieferes Eindringen der Rollen 18 in die nutenartigen Führungsbahnen 20. Dies verhindert auch, dass Stirnseiten 38 der Rollen 18 mit den Grundflächen 22 der Führungsbahnen 20 in Berührung kommen, bremsend wirken und diese beschädigen können. Wenn jedoch die Rollen 18 in ihrer Achsrichtung belastet werden, dann wandern die Rollen 18 längs ihrer Führungskonturen 32 über die Randkonturen 34 der Führungsbahnen 20 und heben somit mit ihren Laufflächen 26 von den Seitenflächen 24 der Führungsbahnen 20 ab und können weiter mit ihren Stirnseiten 38 gegen die Grundflächen 22 der Führungsbahnen gepresst werden und dadurch einen bremsenden oder blockierenden Reibschluss bewirken, wie aus Figur 6a hervorgeht.

Eine alternative - aber grundsätzlich gleichwertige - Ausführungsform der Rollen und der Führungskonturen ist in den Figuren 5b und 6b dargestellt.

Die Auslegerhalterung 8 weist eine Arretiervorrichtung 40 auf, die eine Doppelfunktion beinhaltet und zwar einerseits zum Feststellen und Lösen der Kippposition der Auslegerhalterung 8 um die Kippachse 14 bezüglich des Mastes 4 und andererseits zur Sicherung der Ausfahrposition des Auslegers 6. Hierzu enthält die Auslegerhalterung 8 zwei spiegelbildlich ausgebildete Keile 42a, 42b, die mittels eines Schraubbolzens 44 und eines aufschraubbaren Handgriffes 46 gegeneinander verspannbar und lösbar sind. Die Keile 42a,42b sind im Gehäuse 16 angeordnet, das auf einem Mastkopf 48 angeordnet ist, wobei die Keile 42, 42a zur Arretierung der Kippposition zwischen dem Mastkopf 48 und dem Gehäuse 16 und zur Sicherung der Position des Auslegers 6 zwischen dem Mastkopf 48 und dem Ausleger 6 wie folgt zusammenwirken.

Zur generellen Begrenzung des Kippwinkels der Auslegerhalterung 8 enthält der Mastkopf 48 Anschläge 50a, 50b, welche den Schwenkweg entsprechender Anschläge 52a, 52b im Gehäuse 16 der Auslegerhalterung 8 begrenzen. Zur Fixierung der Kippposition bei ausgefahrenem Ausleger (Figur 1) und bei eingefahrenem Ausleger (Figur 2) ist eine Verzahnung 54 vorhanden, bei der im verspannten Zustand bei jedem Keil 42a, 42b eine Nocke 56 des Keils 42a, 42b in eine Nut 58a oder 58b im Mastkopf 48 eingreift. Um einen Wechsel der Kipppositionen zu ermöglichen, muss der Handgriff 46 soweit aufgeschraubt werden, dass die Nocken 56 aus den Nuten 58a oder 58b frei kommen und den Zwischensteg 60 am Mastkopf 48 überfahren können, um in die benachbarte Nut für die andere Kippposition eingreifen zu können. Durch Zuschrauben des Handgriffes ist die Fixierung wieder hergestellt.

Zur Fixierung der Ausfahrstellung des Auslegers 6 enthalten die Keile 42a, 42b jeweils Keilflächen 62a, 62b, die einerseits mit Kielflächen 64a, 64b am Mastkopf 48 und andererseits weitere Keilflächen 66a, 66b, die mit Keilflächen 76a, 76b an einer Bremsbacke 68 zusammenwirken, welche am Ausleger 6 ansteht. Durch Zuschrauben des Handgriffes 46 wird die Bremsbacke 68 gegen den Ausleger 6 gepresst und hält diesen durch Kraftschluss, das heisst Reibschluss, in der gewählten Position fest. Durch Aufschrauben wird der Reibschluss gelöst und der Ausleger 6 kann verschoben werden. Da der Reibschluss eine geringere Lösung des Handgriffes 46 erfordert als das Lösen der Verzahnung 54 der Kippposition , bedeutet ein Lösen der Arretierung des Auslegers 6 nicht automatisch ein Lösen der Kippposition.

Im vorliegenden Ausführungsbeispiel ist der Mast 4 zweiteilig ausgebildet, wobei ein Mastoberteil 70 teleskopierbar in einem Mastunterteil 72 angeordnet ist, und mittels einer Fixiervorrichtung 74 in gewünschten Höhenstellungen fixierbar. Dabei hat der Mastoberteil 70 zweiseitig Führungsbahnen 20, in welche Rollen 18 eingreifen. Das Profil des Mastoberteiles 70 ist mit demjenigen des Auslegers 6 identisch.

Die Rollen 18 sind in einem Gehäuse 80 angeordnet, das aus zwei Gehäuseteilen 80a, 80b gebildet ist, welche mit dem Mastunterteil 72 verbunden ist. Die Fixiervorrichtung 74 wird gebildet durch eine Rolle 18, welche an einem Schraubbolzen 81 mit einem Gewinde 84 und mit einem Pressflansch 86 gelagert ist. Mittels eines mit dem Schraubbolzen verbundenen Handgriffes 82 kann die Rolle 18 mittels des Pressflansches 86 wie in Figur 6a bzw. 6b dargestellt in Achsrichtung in die Führungsbahn 20 kraftschlüssig derart eingepresst werden, dass die Stirnseite 38 der Rolle 18 bremsend oder blockierend an der Grundfläche 22 der Führungsbahn 20 angreift.

In den Figuren 9 und 10 ist eine alternative Ausführung der Führungsglieder dargestellt, bei der diese nicht als einzelne Rollen, sondern als Rollenpaare 18 ausgebildet sind, deren Achsen 37 mit einem Waagbalken 35 verbunden sind. Der Waagbalken 35 ist mit einer Stützachse 36 in das Gehäuse eingesetzt. Diese - etwas aufwändigere - Ausführung hat den Vorteil, dass die Lasten besser verteilt werden können.

Wenn die Erfindung am Mast eines Freiarmschirmes angewendet werden soll, so wird der Mast 4 zumindest zweiteilig mit einem Mastoberteil 70 und einem Mastunterteil 72 ausgebildet und in verschiedenen Höhenstellungen fixierbar sein, wobei der Mastoberteil 70 die Führungsbahnen aufweist und die Führungsglieder, vorzugsweise die Rollen 18 mit dem Mastunterteil 72 verbunden sind. Das Mastprofil des Mastoberteiles 70 kann mit demjenigen des Auslegers 6 - wie vorstehend beschrieben - identisch sein. Optional ist vorgesehen, dass wenigstens eine der Rollen 18 mit ihrer Stirnseite 38 als Klemmfläche zu einer kraftschlüssigen Höhenarretierung und dass zumindest eine Achse der Rollen 18 als Klemmschraube 81 mit einem Pressflansch 86 ausgebildet ist. Hierzu wird insbesondere auf die Figuren 7 und 8 verwiesen.

### Bezugszeichenliste

- 2: Freiarmschirm
- 4: Mast
- 6: Ausleger
- 8: Auslegerhalterung
- 10: Dachkonstruktion
- 12: Anschlag
- 14: Kippachse
- 16: Gehäuse
- 16a: Gehäusehälften
- 16b: Gehäusehälften
- 18: Rolle
- 20: Führungsbahn
- 22: Grundfläche
- 24: Seitenflächen
- 26: Rollenlauffläche
- 28: Mittelachse von 20
- 30: Mittelachse von 6
- 32: Führungskontur der Rollen
- 34: Randkonturen der Führungsbahnen
- 35: Waagbalken
- 36: Sützachse
- 37: Achse von 18
- 38: Stirnseite der Rollen
- 40: Arretiervorrichtung
- 42a: Keile
- 42b: Keile
- 44: Schraubbolzen
- 46: Handgriff für 40
- 48: Mastkopf
- 50a: Anschlag 48
- 50b: Anschlag 48
- 52a: Anschlag 16
- 52b: Anschlag 16
- 54: Verzahnung
- 56: Nocke
- 58a,b: Nut
- 60: Zwischensteg
- 62a: Keilfläche 42a
- 62b: Keilfläche 42b
- 64a: Keilfläche 48
- 64b: Keilfläche 48
- 66a: Keilfläche 42a
- 66b: Keilfläche 42a
- 67a: Keilfläche 68
- 67b: Keilfläche 68
- 68: Bremsbacke
- 68: Mastoberteil
- 72: Mastunterteil

- 74: Fixiervorrichtung
- 80: Gehäuse
- 80a: Genäuseteil
- 80b: Gehäuseteil
- 81: Schraubbolzen
- 82: Handgriff für 74
- 84: Gewinde
- 86: Pressflansch

## Patentansprüche

1. Freiarmschirm (2) mit einem Mast (4), an dessen oberem Ende eine Auslegerhalterung (8) mit Halte-und Führungsgliedern angeordnet ist, in welcher ein Ausleger (6) verschieb-und fixierbar geführt ist, welcher an seinem äusseren Ende eine aufspannbare Dachkonstruktion (10) trägt, **dadurch gekennzeichnet, dass** der Ausleger an von einander abgewandten Seiten in Längsrichtung verlaufende, nutenartige Führungsbahnen (20) aufwetst, in welche die Halte- und Führungsglieder eingreifen, wobei die Halte- und Führungsglieder seitliche Führungskonturen (32) aufweisen, die mit den Konturen (34) der Führungsbahnen (20) zusammenwirken.

2. Freiarmschirm nach Anspruch 1, **dadurch gekennzeichnet, dass** die Führungsglieder als Rollen (18) ausgebildet sind.

3. Freiarmschirm nach Anspruch 2, **dadurch gekennzeichnet, dass** der Durchmesser der Rolle (18) und deren Führungskontur (32) so auf die nutenartige Führungsbahn (20) mit Randkontur (34) abgestimmt sind, dass bei Belastung der Rolle (18) quer zu ihrer Achse (37) die Stirnseite (38) der Rolle (18) mit Abstand von der Grundfläche (22) der Führungsbahn (20) gehalten ist.

4. Freiarmschirm nach einem der Ansprüche 1 bis 3, **dadurch gekennzeichnet, dass** die Abweichung der Mittelachse (28) der Führungsbahn (20) von der Mittelachse (30) des Auslegers (6) höchstens 15%, vorzugsweise höchstens 10% der Dicke des jeweiligen Profils des Mastes und/oder des Auslegers beträgt.

5. Freiarmschirm nach einem der vorangehenden Ansprüche, **dadurch gekennzeichnet, dass** die Auslegerhalterung (8) mit zumindest vier Rollen (18) ausgebildet ist, von denen jeweils zwei in eine links- und zwei in eine rechtsseitige Führungsbahn (20) des Auslegers (6) eingreifen.

6. Freiarmschirm nach Anspruch 5, **dadurch gekennzeichnet, dass** der Achsabstand zwischen vorderen und hinteren Rollen (18) 7 bis 15%, vorzugsweise ca. 10% der Ausfahrlänge des Auslegers (6) beträgt.

7. Freiarmschirm nach Anspruch 1, **dadurch gekennzeichnet, dass** die Halte- und Führungsglieder als Rollenanordnung mit jeweils zumindest zwei Rollen (18) ausgebildet sind, wobei die beiden Rollen (18) mittels eines als Waagbalken (35) ausgebildeten Verbindungselementes verbunden sind, wobei der Waagbalken eine mit dem Gehäuse verbundenen Stützachse (36) aufweist.

8. Freiarmschirm nach einem der vorstehenden Ansprüche, **dadurch gekennzeichnet, dass** der Ausleger (6) in Form eines Bogens ausgebildet ist.

9. Freiarmschirm nach einem der vorstehenden Ansprüche, **dadurch gekennzeichnet, dass** die Auslegerhalterung (8) kippbar ist und zumindest eine Arretiervorrichtung (40) zum Feststellen und Lösen der Ausfahrposition des Auslegers (6) und seiner Kippposition, einzeln oder in Kombination aufweist.

10. Freiarmschirm nach einem der vorstehenden Ansprüche, **dadurch gekennzeichnet, dass** der Mast (4) einen Mastkopf (48) aufweist, an dem die Auslegerhalterung (8) angeordnet ist, welche zumindest einen Keil (42a 42b) aufweist, welcher so ausgebildet und angeordnet ist, dass er gleichzeitig über eine Verzahnung (54) eine Sicherheitsverrastung mit dem Mastkopf (48) einerseits und über Keilflächen (62a, 62b) eine kraftschlüssige Verbindung zwischen Mastkopf (48) und Ausleger (6) andererseits bewirkt.

11. Freiarmschirm nach Anspruch 10, **dadurch gekennzeichnet, dass** die Arretiervorrichtung (40) zwei gegeneinander verspannbare Keile (42a, 42b) aufweist.

12. Freiarmschirm nach Anspruch 10, **dadurch gekennzeichnet, dass** die Verzahnung (54) des Keils (42a, 42b) Nocken (56) oder Nuten (58a, 58b) aufweist, die beim Arretiervorgang in entsprechende Nuten (58a, 58b) oder Nocken (56) am Mastkopf (48) eingreifen und eine formschlüssige Arretierung bewirken.

13. Freiarmschirm nach Anspruch 10 oder 11, **dadurch gekennzeichnet, dass** die Keilflächen (66a, 66b) des Keils (42a, 42b) mit Keilflächen (67a, 67b) an einer Bremsbacke (68) zusammenwirken, welche im fixierten Zustand am Ausleger (6) reibschlüssig ansteht.

## Claims

1. A cantilever parasol (2) having a mast (4), at the upper end whereof is arranged an arm mounting (8) comprising holding and guide members in which arm mounting an arm (6) is guided displaceably and fixably, the arm carrying at its outer end an openable canopy structure (10), **characterized in that** the arm has, on mutually remote sides, groove-like guide tracks (20) which extend in the longitudinal direction and in which said holding and guide members engage, wherein the holding and guide members have lateral guide contours (32) which cooperate with the contours (34) of the guide tracks (20).

2. The cantilever parasol as claimed in claim 1, **characterized in that** the guide members take the form of rollers (18).

3. The cantilever parasol as claimed in claim 2, **characterized in that** the diameter of the roller (18) and the guide contour (32) thereof are matched to the groove-like guide track (20) with edge contour (34) such that, when the roller (18) is put under load transversely with respect to its axis (37), the end face (38) of the roller (18) is held at a distance from the base face (22) of the guide track (20).

4. The cantilever parasol as claimed in one of claims 1 to 3, **characterized in that** the center axis (28) of the guide track (20) deviates from the center axis (30) of the arm (6) by no more than 15%, preferably no more than 10%, of the thickness of the respective profile of the mast and/or the arm.

5. The cantilever parasol as claimed in one of the preceding claims, **characterized in that** the arm mounting (8) is constructed to have at least four rollers (18), of which respectively two engage in a left-hand guide track (20) of the arm (6) and two in a right-hand one.

6. The cantilever parasol as claimed in claim 5, **characterized in that** the spacing between the axes of the front and rear rollers (18) is 7 to 15%, preferably approximately 10%, of the length of extension of the arm (6).

7. The cantilever parasol as claimed in claim 1, **characterized in that** the holding and guide members take the form of a roller arrangement each having at least two rollers (18), wherein the two rollers (18) are connected by means of a connection element taking the form of a horizontal tie bar (35), wherein the horizontal tie bar has a support pin (36) connected to the housing.

8. The cantilever parasol as claimed in one of the preceding claims, **characterized in that** the arm (6) is arcuate in form.

9. The cantilever parasol as claimed in one of the preceding claims, **characterized in that** the arm mounting (8) is tiltable and has at least one lacing device (40) for fixing and releasing the extension position of the arm (6) and its tilt position, individually or in combination.

10. The cantilever parasol as claimed in one of the preceding claims, **characterized in that** the mast (4) has a mast head (48) on which there is arranged the arm mounting (8), which has at least one wedge (42a 42b) which is constructed and arranged such that, simultaneously, it provides a safety latching to the mast head (48) by way of a toothed element (54), on the one hand, and a force-fitting connection between the mast head (48) and the arm (6) by way of wedge surfaces (62a, 62b), on the other.

11. The cantilever parasol as claimed in claim 10, **characterized in that** the locking device (40) has two wedges (42a, 42b) which may be clamped to one another.

12. The cantilever parasol as claimed in claim 10, **characterized in that** the toothed element (54) of the wedge (42a, 42b) has notches (56) or grooves (58a, 58b) which, during the locking procedure, engage in corresponding grooves (58a, 58b) or notches (56) on the mast head (48) and provide a form-fitting locking.

13. The cantilever parasol as claimed in claim 10 or 11, **characterized in that** the wedge surfaces (66a, 66b) of the wedge (42a, 42b) cooperate with wedge surfaces (67a, 67b) on a brake block (68) which in the fixed condition abuts with frictional fit against the arm (6).

## Revendications

1. Parasol déporté (2) comportant un mât (4) dont l'extrémité supérieure est munie d'un support de bras (8) avec des organes de fixation et de guidage, recevant un bras (6) de manière coulissante et susceptible d'être bloqué, l'extrémité extérieure du bras portant une construction de toit déployable (10),
parasol **caractérisé en ce que**
les côtés opposés du bras comportent des chemins de guidage (20) en forme de rainure dirigés dans la direction longitudinale, et dans lesquels pénètrent les organes de fixation et de guidage,
- les organes de fixation et de guidage ayant des contours de guidage (32) coopérant avec les contours (34) des chemins de guidage (20).

2. Parasol déporté selon la revendication 1,
**caractérisé en ce que**
les organes de guidage sont des galets (18).

3. Parasol déporté selon la revendication 2,
**caractérisé en ce que**
le diamètre des galets (18) et leur contour de guidage (32) sont accordés en fonction du chemin de guidage (20) en forme de rainure avec un contour de bord (34) de façon que la charge des galets (18) transversalement à leur axe (37) tiennent la face frontale (38) des galets (18) à distance du fond (22) du chemin de guidage (20).

4. Parasol déporté selon l'une des revendications 1 à 3,
**caractérisé en ce que**
l'écart entre l'axe (28) du chemin de guidage (20) et l'axe (30) du bras (6) représente au plus 15 % et de préférence au plus 10 % de l'épaisseur du profil respectif du mât et/pu du bras.

5. Parasol déporté selon l'une des revendications précédentes,
**caractérisé en ce que**
le support de bras (8) comportant au moins quatre galets (18) pénétrant deux à deux dans un chemin de guidage (20) du côté gauche du bras (6) et dans un chemin de guidage du côté droit du bras (6).

6. Parasol déporté selon la revendication 5,
**caractérisé en ce que**
la distance axiale entre les galets avant et arrière (18) représente de 7 et 15 %, de préférence environ 10 %, de la longueur de déploiement du bras (6).

7. Parasol déporté selon la revendication 1,
**caractérisé en ce que**
les organes de fixation et de guidage sont réalisés sous la forme de montages à galets ayant chacun au moins deux galets (18),
* les deux galets (18) étant reliés à un élément de liaison en forme de balancier (35),
- le balancier ayant un axe d'appui (36) relié au boîtier.

8. Parasol déporté selon l'une des revendications précédentes,
**caractérisé en ce que**
le bras (6) est de forme courbe.

9. Parasol déporté selon l'une des revendications précédentes,
**caractérisé en ce que**
le support de bras (8) peut basculer et il comporte au moins un dispositif de blocage (40) pour bloquer et débloquer la position initiale du bras (6) et sa position de basculement, de façon indépendante ou combinée.

10. Parasol déporté selon l'une des revendications précédentes,
**caractérisé en ce que**
le mât (4) comporte une tête de mât (48) munie du support de bras (8) ayant au moins un coin (42a, 42b) réalisé et installé pour qu'il puisse, en même temps, d'une part réaliser par une denture (54), un accrochage de sécurité avec la tête de mât (48), et d'autre part par des surfaces de coin (62a, 62b), réaliser une liaison par la force entre la tête mât (48) et le bras (6).

11. Parasol déporté selon la revendication 10,
**caractérisé en ce que**
le dispositif de blocage (40) comporte deux coins (42a, 42b) serrés l'un contre l'autre.

12. Parasol déporté selon la revendication 10,
**caractérisé en ce que**
la denture (54) du coin (42a, 42b) comporte des cames (56) ou des rainures (58a, 58b) qui, lors de l'opération de blocage, pénètrent dans des rainures correspondantes (58a, 58b) ou des cames (56) de la tête de mât (48) et réalisent un blocage par la forme.

13. Parasol déporté selon la revendication 10 ou 11,
**caractérisé en ce que**
les surfaces inclinées (66a, 66b) du coin (42a, 42b) coopèrent avec les surfaces inclinées (67a, 67b) d'une mâchoire de frein (68) qui s'applique par une liaison par frottement contre le bras (6) à l'état fixé.
